# EUROPÄISCHE PATENTSCHRIFT

(11) **EP 2 384 829 B1**
(45) Veröffentlichungstag und Bekanntmachung des Hinweises auf die Patenterteilung: **28.08.2013**
(21) Anmeldenummer: 11159788.6
(22) Anmeldetag: 25.03.2011
(51) Int. Cl.: B21B 27/10, B21B 45/02

(54) **Verfahren und Vorrichtung zum Entfernen von Kühl- und/oder Schmiermittel von Walzen eines Walzgerüstes in Abhängigkeit eines Betriebsparameters des Walzvorganges**
Method of and device for removing coolant and/or lubricant from rollers of a roller framework according to a use parameter of the rolling process
Procédé et dispositif de suppression de moyen de refroidissement et/ou de lubrification de cylindres d'une cage de laminoir suivant un paramètre de fonctionnement du procédé de laminage

(30) Priorität: 05.05.2010 DE 102010028609
(43) Veröffentlichungstag der Anmeldung: 09.11.2011
(73) Patentinhaber: Achenbach Buschhütten GmbH & Co. KG, 57223 Kreuztal (DE)
(72) Erfinder: Barten, Axel, 57078 Siegen (DE); Marx, Axel, 57223 Kreuztal (DE); Posekardt, Holger, 57482 Wenden (DE)
(74) Vertreter: advotec.

(56) Entgegenhaltungen:
- WO-A1-03/002277
- DE-A1-102007 042 898
- JP-A- 6 031 316
- JP-A- 63 224 807
- JP-U- 58 047 310

## Beschreibung

Die vorliegende Erfindung betrifft ein Verfahren zum Entfernen von Kühl- und/oder Schmiermittel von Walzen eines Walzgerüstes gemäß dem Oberbegriff des Anspruchs 1 (siehe z.B. JP 63/224 807).. Darüber hinaus betrifft die Erfindung eine Vorrichtung zur Durchführung des Verfahrens (siehe Oberbegriff des Anspruchs 10).

Zur Kühlung oder zur Schmierung der Walzenoberflächen von Arbeits- und/oder Stützwalzen werden Walzgerüste, in denen vorgenannte Walzen angeordnet sind, mit Einrichtungen versehen, die eine Beaufschlagung der Walzenoberflächen mit Kühl- und/oder Schmiermittel ermöglichen. So ist es beispielsweise aus der EP 1 399 277 A1 bekannt, das Walzgerüst mit Einrichtungen zu versehen, die eine Beaufschlagung der Walzenoberfläche der Arbeitswalzen mit Schmiermittel ermöglichen. Unterhalb dieser Einrichtung, die auch als so genannter Schmiermittelbalken bezeichnet wird, befindet sich eine Abstreifeinrichtung, mit der verhindert werden soll, dass Schmiermittel infolge der Walzenrotation von der Einlaufseite des Walzgerüstes auf die Auslaufseite des Walzgerüstes gelangt und dort eine Schmiermittelbelegung der Walzbandoberfläche ausbildet.

Grundsätzlich ist eine auslaufseitige Oberflächenbelegung der Walzbandoberfläche mit Schmiermittel zu vermeiden, da mit der Entfernung dieses Oberflächenbelags ein erheblicher Aufwand verbunden ist. In der Praxis ist es bislang regelmäßig notwendig, eine Entfernung entsprechender Schmiermittelrückstände auf der Walzbandoberfläche durch eine dem Walzvorgang nachfolgende Glühbehandlung des Walzbandes zu entfernen. Hiermit ist ein erheblicher Energiebedarf verbunden, der einen entsprechenden Anteil der Herstellungskosten des Walzbandes ausmacht.

Mit den bekannten Abstreifervorrichtungen soll eine auslaufseitige Belegung der Walzbandoberfläche mit Schmiermittel soweit wie möglich reduziert werden, um den nachfolgend betriebenen Entfettungsaufwand, beispielsweise durch Glühen, entsprechend reduzieren zu können.

In der Praxis ist man daher dazu übergegangen, die Abstreifeinrichtungen, die als sogenannte Abstreiferlippen ausgebildet unter Druck gegen die Walzenoberfläche der betreffenden Walzen anliegen, mit einem so hohen Kontaktdruck gegen die Walzenoberflächen zu pressen, dass ein wirkungsvolles Abstreifen von Schmiermittel von der Walzenoberfläche sichergestellt ist. Die dabei eingestellten Anpressdrücke sind oftmals so hoch, dass es zu einem erhöhten Verschleiß der Abstreiferlippen kommt. Darüber hinaus treten aufgrund des konstant eingestellten Anpressdruckes, der unabhängig von der Walzendrehzahl in jedem Fall ein sicheres Abstreifen ermöglichen soll, bei sehr niedrigen Walzendrehzahlen, also insbesondere beim Anfahren des Walzen und beim Abbremsen der Walzen, Pfeif- oder Quietschgeräusche auf, die eine erhebliche Lärmemission darstellen.

Das Bedienungspersonal der Walzgerüste geht daher häufig dazu über, während des Beschleunigens und Abbremsens der Walzen im Walzgerüst die Abstreiferlippen nicht gegen die Walzenoberfläche anliegen zu lassen, mit der Folge, dass während dieser Phasen erhöhte Ölbelegungen auf der Auslaufseite entstehen. Diese unstetige Ölbelegung der Walzbandoberfläche führt dazu, dass sich bedingt durch den nachfolgenden Glühvorgang auf der Walzbandoberfläche oftmals Verfärbungen ausbilden, die entsprechende Walzbandabschnitte zu Ausschuss machen.

Der vorliegenden Erfindung liegt daher die Aufgabe zugrunde, ein Verfahren bzw. eine Vorrichtung vorzuschlagen, das bzw. die zuverlässig zu einer weitestgehenden Vermeidung einer Ölbelegung der Walzbandoberfläche auf der Auslaufseite eines Walzgerüsts beiträgt.

Diese Aufgabe wird durch ein Verfahren mit den Merkmalen des Anspruchs 1 gelöst.

Bei dem erfindungsgemäßen Verfahren zum Entfetten von Kühl- und/oder Schmiermittel von Walzen eines Walzgerüstes wird der Kontaktdruck, mit dem die Abstreifkante der Abstreifeinrichtung gegen eine Walzenoberfläche einer Arbeitswalze oder einer die Arbeitswalze im Walzgerüst stützenden Stützwalze anliegt, in Abhängigkeit von einem Betriebsparameter des Walzvorgangs verändert. In Abhängigkeit von der Gestaltung und oder dem Material der Abstreifer ist es nicht in jedem Fall notwendig eine Abstreifkante auszubilden, so das in den entsprechenden Fällen auch eine eher flächige Anlage der Abstreifer gegen die Walzenoberfläche im Sinne eine Abstreiffläche ausgebildet sein kann. Der Begriff "Abstreifkante" ist daher nicht eingeschränkt dahingehend zu verstehen, dass zwischen dem Abstreifer und der Walzenoberfläche in jedem Fall ein Linienkontakt ausgebildet ist.

Bei diesem Betriebsparameter, der die Wirkung der Abstreifeinrichtung beeinflusst, handelt es sich vorzugsweise um die Walzenumfangsgeschwindigkeit, mit der die betreffenden Walzen, also die Walzen, gegen die die Abstreifeinrichtung anliegt, rotieren. Abgesehen davon, kann es sich natürlich auch um andere Betriebsparameter handeln, wie insbesondere auch die Temperatur der betreffenden Walze bzw. Walzenoberfläche, die Rauhigkeit oder Balligkeit der Walzenoberfläche. Unter Betriebsparameter sind somit alle den Walzvorgang bzw. das Ergebnis des Walzvorgangs beeinflussenden Parameter zu verstehen, die gleichzeitig auch eine Auswirkung auf die Wirksamkeit der Abstreifeinrichtung haben.

Besonders unmittelbar wird jedoch der positive Effekt einer Veränderung des Kontaktdrucks deutlich, wenn diese Veränderung in Abhängigkeit von der Walzenumfangsgeschwindigkeit erfolgt. Die Verwendung des Parameters "Walzenumfangsgeschwindigkeit" als Stellgröße für eine entsprechende Andrucksteuerung oder Andruckregelung, beruht auf der Erkenntnis, dass beispielsweise bei einem Anfahrvorgang, also bei relativ geringer Walzenumfangsgeschwindigkeit, ein entsprechend niedriger Kontaktdruck ausreichend ist, um einen sicheren Abstreifeffekt zu erzielen. Andererseits ist es bei höherer Walzenumfangsgeschwindigkeit notwendig, den Kontaktdruck zu erhöhen, um beispielsweise Aquaplaningeffekte, also ein Aufschwimmen der Abstreifeinrichtung auf einem auf der Walzenoberfläche ausgebildeten Schmiermittelfilm verhindern zu können. Die Folge eines derartigen Aufschwimmens ist nämlich, dass das Schmiermittel die Abstreifeinrichtung in unerwünschter Weise passieren und somit auf die Auslaufseite des Walzgerüstes und damit auf die auslaufseitige Walzbandoberfläche gelangen kann.

Betrachtet man den gesamten Walzvorgang, also beginnend mit einer Anfahrphase bis hin zu einer Abbremsphase nachfolgend einer stationären Betriebsphase, in der die Walzen im Walzgerüst mit konstanter Drehzahl rotieren, so erweist es sich für die Praxis als besonders vorteilhaft, wenn bei einer Erhöhung der Walzenumfangsgeschwindigkeit der Kontaktdruck erhöht und bei einer Reduzierung der Walzenumfangsgeschwindigkeit der Kontaktdruck entsprechend reduziert wird.

Dabei kann grundsätzlich so verfahren werden, dass hinsichtlich der Einstellung des Kontaktdrucks mit festen Druckstufen gearbeitet wird, wobei es sich jedoch als besonders vorteilhaft erweist, wenn in Abhängigkeit von der Walzenumfangsgeschwindigkeit eine stetige Veränderung des Kontaktdrucks erfolgt.

Gemäß der Erfindung, um nicht nur Betriebsparameter des Walzgerüstes, sondern auch Betriebsparameter weiterer am Walzvorgang beteiligter Aggregate und Einrichtungen mit einzubeziehen, erweist es sich als vorteilhaft, wenn als weiterer Parameter bei der Veränderung des Kontaktdrucks ein Material- oder Formparameter der Abstreifereinrichtung verwendet wird. So ist es beispielsweise möglich, bei der Veränderung des Kontaktdrucks die Elastizität der Abstreifkanten zu berücksichtigen.

Eine weitere Optimierung des Verfahrens kann erfolgen, wenn als weiterer Parameter bei der Veränderung des Kontaktdrucks ein Material- oder Form- bzw. Oberflächenparameter der mit der Abstreifeinrichtung zusammen wirkenden Walze verwendet wird, so dass es beispielsweise auch denkbar ist, in Abhängigkeit von einer Walzenballigkeit den von der Abstreifkante auf die Walzenoberfläche wirkenden Kontaktdruck längs der Walzenachse unterschiedlich auszubilden.

Weiterhin kann es sich als vorteilhaft erweisen, wenn als weiterer Parameter bei der Veränderung des Kontaktdrucks ein durch das Kühl-/Schmiermittel bestimmter Parameter verwendet wird. Beispielsweise können derartige Parameter in der Beschaffenheit bzw. der Zusammensetzung des Schmiermittels oder auch in der Schmiermittelmenge begründet sein, so dass etwa der Kontaktdruck in weiterer Abhängigkeit von der Viskosität des Schmiermittels verändert wird.

Eine weitere Erhöhung der Wirksamkeit der Abstreifeinrichtung lässt sich erzielen, wenn während einer Walzpause, in der der eigentliche Produktionsvorgang, bei dem Walzband durch den Walzspalt hindurch gefördert wird, ausgesetzt ist, die Abstreifeinrichtung mittels einer der Abstreifeinrichtung zugeordneten Reinigungseinrichtung gereinigt wird.

Beispielsweise kann mittels der der Abstreifeinrichtung zugeordneten Reinigungseinrichtung während der Walzpause ein Reinigungsmedium auf die Abstreifeinrichtung bzw. insbesondere die Abstreifkante der Abstreifereinrichtung aufgebracht werden. Hierzu kann sich bereits eine entsprechend ausgerichtete Luftströmung oder ein flüssiges Reinigungsmittel eignen. Als Reinigungsmittel kann vorteilhaft dasselbe Medium wie zum Schmieren und/oder Kühlen der Walzen verwendet werden. Mittels einer entsprechenden Reinigungseinrichtung können somit insbesondere sogenannte "Walzflitter" oder ein vom Walzband stammender Abrieb, von der Abstreifkante entfernt werden, um eine von entsprechenden Verunreinigungen befreite Oberfläche für den Abstreifvorgang während der Produktion zur Verfügung zu stellen.

Als besonders vorteilhaft erweist es sich, wenn bei der Reinigung die Abstreifkante zusätzlich zu einer Beaufschlagung der Abstreifkante mit einem Reinigungsmedium mit mechanischen Schwingungen beaufschlagt wird, die eine Schwerkraftreinigung der Abstreifkante ermöglichen.

Die erfindungsgemäße Vorrichtung weist die Merkmale des Anspruchs 10 auf.

Bei der erfindungsgemäßen Vorrichtung ist eine der Abstreifeinrichtung zugeordnete Andruckeinrichtung vorgesehen, die zumindest ein Andruckmittel zur Beaufschlagung der Abstreifeinrichtung mit einer Druckkraft aufweist, derart, dass die Abstreifkante der Abstreifeinrichtung mit einem Kontaktdruck gegen die Walzenoberfläche der Arbeitswalze oder einer die Arbeitswalze im Walzgerüst stützenden Stützwalze anliegt, wobei der Andruckeinrichtung eine Steuer-/Regeleinrichtung zugeordnet ist, die in Abhängigkeit von einem Betriebsparameter des Walzvorgangs das Andruckmittel mit einer Stellgröße beaufschlagt, derart, dass die Abstreifkante mit einem definierten Kontaktdruck gegen die Walzenoberfläche anliegt.

Diese Stellgröße kann beispielsweise als Weggröße, Druck oder auch als elektrische Spannung ausgebildet sein, die sich in Abhängigkeit von dem Betriebsparameter, also beispielsweise der Walzenumfangsgeschwindigkeit, ändert.

Für die Effektivität der Abstreifeinrichtung hat es sich als besonders vorteilhaft herausgestellt, wenn die Abstreifeinrichtung so am Walzgerüst angeordnet ist, dass sie mit der oberen und/oder unteren Stützwalze zusammenwirkt.

Eine weitere Steigerung der Effektivität lässt sich erzielen, wenn das Walzgerüst sowohl auf der Einlaufseite als auch auf der Auslaufseite mit einer der oberen und/oder unteren Stützwalze zugeordneten Abstreifeinrichtung versehen ist.

Wenn die Abstreifeinrichtung gemäß der Erfindung zumindest einen Abstreifer aufweist, der ein Rechteckprofil aufweist und unter einem Anstellwinkel zur Bandlaufrichtung in der Abstreifeinrichtung aufgenommen ist, derart, dass die Abstreifkante durch eine Längskante des Abstreifers gebildet ist, ist einerseits eine leicht reproduzierbare Abstreifkante ausgebildet. Andererseits werden somit von nur einem Abstreifer vier Abstreifkanten bereitgestellt.

Eine derartige multiple Ausbildung von Abstreifkanten an lediglich einem Abstreifer gemäß der Erfindung lässt sich besonders vorteilhaft nutzen, wenn der Abstreifer gemäß der Erfindung austauschbar in der Abstreifeinrichtung aufgenommen ist, derart, dass durch geeignete Wendevorgänge des einen Abstreifers nacheinander alle vier Abstreifkanten nutzbar sind.

Besonders vorteilhaft ist es, wenn zur Erhaltung der Wirksamkeit der Abstreifeinrichtung die Abstreifeinrichtung mit einer Reinigungseinrichtung versehen ist.

Diese Reinigungseinrichtung kann mit Mitteln zur Beaufschlagung der Abstreifeinrichtung bzw. der Abstreifkante mit einem Reinigungsmedium versehen sein, wobei vorzugsweise zusätzlich die Reinigungseinrichtung neben Mitteln zur Beaufschlag mit der Abstreifkante mit einem Reinigungsmedium ein Schwingungserzeuger aufweist, der die Abstreifeinrichtung in mechanische Schwingungen oder Bewegungen, vorzugsweise in Walzenachsenrichtung bzw. in Längsrichtung der Abstreifer, versetzt. Beispielsweise kann der Schwingungserzeuger einen in Längsachsenrichtung der Abstreifeinrichtung bzw. der betreffenden Walze die Abstreifeinrichtung mit hin und her gehenden Exzenterantrieb aufweisen.

Nachfolgend wird eine bevorzugte Variante des Verfahrens anhand des Betriebs einer Ausführungsform der Vorrichtung unter Bezugnahme auf die Zeichnung näher erläutert. Es zeigen:
- **Fig. 1:**: die Einlaufseite eines Walzgerüstes mit einem einer Stützwalze zugeordnetem Abstreiferaggregat;
- **Fig. 2:**: eine Frontansicht des in **Fig. 1** dargestellten Abstreiferaggregats;
- **Fig. 3:**: eine Schnittdarstellung des in **Fig. 2** dargestellten Abstreiferaggregats längs Schnittlinienverlauf III-III in **Fig. 2****;**
- **Fig. 4:**: eine Schnittdarstellung durch eine Reinigungseinrichtung der im Abstreiferaggregat angeordneten Abstreifeinrichtung längs Schnittlinienverlauf IV-IV in **Fig. 2**

**Fig. 1** zeigt ein Walzgerüst 10 mit zwei Arbeitswalzen 11, 12 zwischen denen ein Walzspalt 13 ausgebildet ist, durch welchen ein Walzband 14 in Bandlaufrichtung 15 hindurchgefördert wird. Die Arbeitswalzen 11, 12 sind zwischen zwei Stützwalzen 16, 17 angeordnet, die vergleichsweise steif gegenüber den Arbeitswalzen 11, 12 ausgebildet sind und letztere längs ihrer Biegelinie abstützen, um einen im Wesentlichen konstanten Walzspalt 13 über die Länge der Arbeitswalzen 11, 12 auszubilden.

Wie weiter in **Fig. 1** dargestellt, befindet sich auf einer Einlaufseite 18 des Walzgerüstes 10 ein Abstreiferaggregat 18, das in einem Maschinengerüst 19 angeordnet ist und sich im vorliegenden Fall auf einer mit dem Walzgerüst 10 gemeinsamen, hier nicht näher dargestellten Grundplatte befindet und somit definiert gegenüber dem Walzgerüst 10 positioniert ist.

Das Abstreiferaggregat 18 umfasst im vorliegenden Fall zwei übereinanderliegend angeordnete, parallel zur Achsenrichtung der Walzen im Walzgerüst 10 ausgerichtete Abstreifeinrichtungen 20, 21. Die Abstreifeinrichtungen 20, 21, die in einer Frontansicht in **Fig. 2** dargestellt sind, weisen jeweils einen Abstreifer 22, 23 mit einem Rechteckprofil 48 auf, die in Längsrichtung der Abstreifeinrichtungen 20, 21 angeordnet sind. Beide Abstreifer 22, 23 sind unter einem Winkel α zur Bandlaufrichtung 15 geneigt in den Abstreifeinrichtungen 20, 21 angeordnet, derart, dass durch eine von vier Längskanten der Abstreifer 22, 23 eine einer Walzenoberfläche 24 nächstliegende Abstreifkante 25 bzw. 26 gebildet ist.

Wie **Fig. 1** ferner zeigt, sind die Abstreifer 22, 23 jeweils mittels einer Klemmleiste 27, 28 mit einem Grundkörper 29, 30 des jeweiligen Abstreifers 22, 23 lösbar verbunden. **Fig. 2** zeigt, dass im vorliegenden Ausführungsbeispiel die lösbare Verbindung der Klemmleisten 27, 28 mit den Grundkörpern 29, 30 über Schraubverbindungen 31 erfolgt. Jede Abstreifeinrichtung 20, 21 weist eine Reinigungseinrichtung 32, 33 auf, die, wie **Fig. 1** zeigt, jeweils im Grundkörper 29, 30 ausgebildete Düsen 34 umfasst und eine Reinigungsmittelzuleitung 35, die an den Grundkörper 29, 30 angeschlossen ist und über einen Reinigungsmittelkanal 36 mit der Düse 34 verbunden ist.

Wie **Fig. 4** zeigt, sind die Düsen 34 bei dem dargestellten Ausführungsbeispiel so angeordnet, dass ausgehend von einer in Längsrichtung der Abstreifeinrichtung 20, 21 mittigen Düse 34 zu den axialen Enden der Abstreifeinrichtung 20, 21 hin die Düsen 34 schräg zu den Enden angestellt sind, wobei die Düsen 34 im Betrieb aus Reinigungsflüssigkeit 47 gebildete Sprühkegel 49 ausbilden.

Wie insbesondere aus einer Zusammenschau der **Fig. 1** **und** **3** hervorgeht, befinden sich die Abstreifeinrichtungen 20, 21 in einem Abstreiferrahmen 37 angeordnet und sind über Kolbenstangen 38 von Kolben/Zylinder-Einheiten 39 mit dem Abstreiferrahmen 37 verbunden. Zur Entlastung der Kolbenstangen 38 von Querkräften sind die Abstreifeinrichtungen 20, 21 in Stützführungen 50 im Abstreiferrahmen 37 gelagert.

Wie **Fig. 3** zeigt, ist der Abstreiferrahmen 37 auf Zapfen 40 an Seitenwangen 41, 42 des Maschinengerüsts19 in Richtung einer Längsachse 43 der Abstreifereinrichtung 20, 21 in beide Richtungen längs verschiebbar gelagert aufgenommen. An der in **Fig. 2** rechten Seitenwange 41 angeordnet befindet sich ein Oszilierantrieb 44, der einen Antriebsmotor 45 umfasst, welche über ein hier nicht näher dargestelltes Exzentergestänge 46 auf den Abstreiferrahmen 37 wirkt, mit der Folge, dass sich der Abstreiferrahmen 37 bei laufendem Antriebsmotor 45 mit dem in **Fig. 2** eingezeichneten Oszillierhub H in Richtung der Längsachse 43 hin und her bewegt.

Nachfolgend wird der Betrieb des in den **Fig. 1- 3** dargestellten Abstreiferaggregats 18 im Zusammenwirken mit der oberen Stützwalze 16 beispielhaft erläutert.

Die in **Fig. 1** dargestellte Konfiguration zeigt die übereinander angeordneten Abstreifereinrichtungen 20, 21 in einer Walzpause, in der die Abstreifer 22, 23 mit ihren Abstreifkanten 25, 26 sich beabstandet von der Walzenoberfläche 24 der Stützwalze 16 befinden. In der Walzpause erfolgt kein eigentlicher Walzvorgang, so dass während der Walzpause kein Walzband 14 durch den Walzspalt 13 hindurch gefördert wird. In dieser Walzpause, in der das Walzgerüst also quasi "leer" läuft, kann eine Reinigung der Abstreifkanten 25, 26 dadurch erfolgen, dass die Abstreifkanten 25, 26 durch Betätigung der Kolben/Zylinder-Einheiten 39 mit Aufbau eines nur leichten Kontaktdrucks gegen die Walzenoberfläche 24 verfahren werden und in dieser Stellung der Abstreifkanten 25, 26 durch die Düsen 34 der Reinigungseinrichtungen 32, 33 Reinigungsflüssigkeit 47 auf die Walzenoberfläche 24 aufgesprüht wird. Die Reinigungsflüssigkeit 47 wird mittels der in Rotationsrichtung umlaufenden Walzenoberfläche 24 gegen die an der Walzenoberfläche 24 anliegenden Abstreifkanten 25, 26 transportiert und kann dort auf Verunreinigungen, wie beispielsweise Walzabrieb, die sich auf der Abstreifkante 25, 26 befinden, einwirken. Alternativ zu der Darstellung in **Fig. 1** ist es auch möglich, die Düsen 34 so auszurichten, dass die Reinigungsflüssigkeit 47 nicht über eine Mitnahme auf der Walzenoberfläche 24 der Stützwalze 16, sondern vielmehr unmittelbar auf die Abstreifkanten 25, 26 wirkt.

Unterhalb der Abstreifer 22, 23 befindet sich gemäß der Darstellung in **Fig. 1** eine sich längs der Abstreifeinrichtungen 20, 21 erstreckende Auffangrinne 51, die ausgehend von der Walzenmitte zu den Bandkanten des Walzbands 14 hin abfallend, also in etwa dachförmig **(****Fig. 2****),** ausgebildet ist, und dazu dient, das von den Abstreifern 22, 23 abtropfende Kühl- oder Schmiermittel aufzufangen und seitlich über die Bandkanten hinaus abzuführen. Hierdurch wird verhindert, dass abtropfendes Kühl- oder Schmiermittel auf das Walzband 14 gelangt. Darüber hinaus dient die Auffangrinne 51 dazu, während des Reinigungsprozesses den vom Walzband 14 stammenden Abrieb bzw. die Walzflitter gezielt abzuführen.

Während des Walzvorgangs sind die Abstreifkanten 25, 26 gegen die Walzenoberfläche 24 der Stützwalze 16 verfahren und liegen mit entsprechendem Kontaktdruck gegen die Walzenoberfläche 24 an. Dabei erfolgt sowohl das Verfahren der Abstreifkanten 25, 26 gegen die Walzenoberfläche 24 als auch die Ausbildung bzw. Einstellung des Kontaktdrucks über entsprechende Verfahr- oder Zustellbewegungen der Kolben/Zylinder-Einheiten 39. Bei einem Anfahrvorgang zu Beginn des Walzzyklus wird durch die Kolben/Zylinder-Einheit 39 zunächst ein relativ geringer Kontaktdruck erzeugt, der mit steigender Umfangsgeschwindigkeit der Stützwalze 16 stetig erhöht wird. Im stationären Betrieb des Walzgerüstes bleibt der Kontaktdruck im Wesentlichen unverändert, um dann schließlich bei einem Abbremsen des Walzgerüstes, also bei sich verringernder Walzenumfangsgeschwindigkeit, eine entsprechende Rückstellbewegung der Kolben/Zylinder-Einheiten 39 vorzugsweise proportional zur Geschwindigkeitsreduzierung, abgebaut zu werden.

Neben der eingangs erwähnten Beaufschlagung der Walzenoberfläche 24 der Stützwalze 16 mit Reinigungsflüssigkeit 47 während der Walzpause, oder auch in Ausnahmefällen während des Walzbetriebs, kann zusätzlich in der Walzpause auch eine mechanische Reinigung der Abstreifkanten 25, 26 dadurch erfolgen, dass die Abstreifkanten 25, 26 unter vergleichsweise geringem Kontaktdruck gegen die Walzenoberfläche 24 anliegen und gleichzeitig eine Beaufschlagung des Abstreiferrahmens 37 mit oszilierenden Längsschwingungen mittels des Oszilierantriebs 44 erfolgt, derart, dass die Abstreifkanten 25, 26 während des Anliegens gegen die rotierende Walzenoberfläche 24 mit längs den Walzenachsen gerichteten Schwingungen beaufschlagt werden. Dadurch können auf den Abstreifkanten 25, 26 befindliche Verunreinigungen durch entsprechend induzierte Walkbewegungen der Abstreifkanten 25, 26 auf der Walzenoberfläche 24 von den Abstreifkanten 25, 26 entfernt werden.

## Patentansprüche

1. Verfahren zum Entfernen von Kühl- und/oder Schmiermittel von Walzen eines Walzgerüstes (10) in dem ein Walzband (14) durch einen zwischen Arbeitswalzen (11, 12) gebildeten Walzspalt (13) in Bandlaufrichtung (15) hindurch gefördert wird, wobei auf einer Einlaufseite und/oder einer Auslaufseite des Walzgerüstes zumindest eine Abstreifeinrichtung (20, 21) mit einer Abstreifkante (25, 26) mit Kontaktdruck gegen eine Walzenoberfläche (24) einer Arbeitswalze oder einer die Arbeitswalze im Walzgerüst stützenden Stützwalze (16, 17) anliegt, wobei der Kontaktdruck in Abhängigkeit von der Walzenumfangsgeschwindigkeit als Betriebsparameter des Walzvorgangs verändert wird,
**dadurch gekennzeichnet, dass** als weiterer Parameter bei der Veränderung des Kontaktdrucks ein Material- oder Formparameter der Abstreifeinrichtung (20, 21) verwendet wird.

2. Verfahren nach Anspruch 1,
**dadurch gekennzeichnet,**
**dass** bei einer Erhöhung der Walzenumfangsgeschwindigkeit der Kontaktdruck erhöht und bei einer Reduzierung der Walzenumfangsgeschwindigkeit der Kontakt reduziert wird.

3. Verfahren nach Anspruch 2,
**dadurch gekennzeichnet,**
**dass** in Abhängigkeit von der Walzenumfangsgeschwindigkeit eine stetige Veränderung des Kontaktdrucks erfolgt.

4. Verfahren nach Anspruch 2,
**dadurch gekennzeichnet,**
**dass** in Abhängigkeit von der Walzenumfangsgeschwindigkeit eine unstetige, insbesondere abgestufte Veränderung des Kontaktdrucks erfolgt.

5. Verfahren nach einem oder mehreren der vorangehenden Ansprüche,
**dadurch gekennzeichnet,**
**dass** als weiterer Parameter bei der Veränderung des Kontaktdrucks ein Material- oder Formparameter der mit der Abstreifeinrichtung (20, 21) zusammenwirkenden Walze verwendet wird.

6. Verfahren nach einem oder mehreren der vorangehenden Ansprüche,
**dadurch gekennzeichnet,**
**dass** als weiterer Parameter bei der Veränderung des Kontaktdrucks ein durch das Kühl-/Schmiermittel bestimmter Parameter verwendet wird.

7. Verfahren nach einem der vorangehenden Ansprüche,
**dadurch gekennzeichnet,**
**dass** die Abstreifeinrichtung (20, 21) oder die der Abstreifeinrichtung gegenüberliegende Walzenoberfläche (24) während einer Walzpause mittels einer der Abstreifeinrichtung zugeordneten Reinigungseinrichtung (32, 33) gereinigt wird.

8. Verfahren nach Anspruch 7,
**dadurch gekennzeichnet,**
**dass** die Abstreifeinrichtung (20, 21) oder die Walzenoberfläche (24) während einer Walzpause mittels der Reinigungseinrichtung (32, 33) mit einem Reinigungsmedium beaufschlagt wird.

9. Verfahren nach Anspruch 7 oder 8,
**dadurch gekennzeichnet,**
**dass** die Abstreifeinrichtung (20, 21) während einer Walzpause in Längsrichtung der Abstreifkanten (25, 26) mit Schwingungen beaufschlagt wird.

10. Vorrichtung zum Entfernen von Kühl- und/oder Schmiermittel von Walzen eines Walzgerüstes (10), in dem ein Walzband (14) durch einen zwischen Arbeitswalzen (11, 12) gebildeten Walzspalt (13) in Bandlaufrichtung (15) hindurch gefördert wird, mit zumindest einer auf einer Einlaufseite und/oder Auslaufseite des Walzgerüstes angeordneten Abstreifeinrichtung (20, 21) mit einer sich quer zur Bandlaufrichtung (15) erstreckenden Abstreifkante (25, 26), einer der Abstreifeinrichtung zugeordneten Andruckeinrichtung mit zumindest einem Andruckmittel zur Beaufschlagung der Abstreifeinrichtung mit einer Druckkraft, derart, dass die Abstreifkante der Abstreifeinrichtung mit einem Kontaktdruck gegen eine Walzenoberfläche (24) der Arbeitswalze und/oder einer die Arbeitswalze im Walzgerüst stützenden Stützwalze (16, 17) anliegt, wobei der Andruckeinrichtung einer Steuer-/Regeleinrichtung zugeordnet ist, die in Abhängigkeit von einem Betriebsparameter des Walzvorgangs das Andruckmittel mit einer Stellgröße beaufschlagt, derart, dass die Abstreifkante mit einem definierten Kontaktdruck gegen die Walzenoberfläche anliegt,
**dadurch gekennzeichnet,**
**dass** die Abstreifeinrichtung (20, 21) zumindest einen Abstreifer (22, 23) aufweist, der austauschbar in der Abstreifeinrichtung (20, 21) aufgenommen ist und ein Profil mit einer Mehrzahl von parallel verlaufenden Längskanten aufweist und unter einem Anstellwinkel α zur Bandlaufrichtung (15) in der Abstreifeinrichtung aufgenommen ist, derart, dass die Abstreifkante (25, 26) durch eine Längskante des Abstreifers gebildet ist.

11. Vorrichtung nach Anspruch 10,
**dadurch gekennzeichnet,**
**dass** die Abstreifeinrichtung (20, 21) so am Walzgerüst (10) angeordnet ist, dass sie mit der oberen und/oder unteren Stützwalze (16, 17) zusammenwirkt.

12. Vorrichtung nach Anspruch 11,
**dadurch gekennzeichnet,**
**dass** das Walzgerüst (10) sowohl auf der Einlaufseite als auch auf der Auslaufseite eine der oberen und/oder unteren Stützwalze (16, 17) zugeordnete Abstreifeinrichtung (20, 21) aufweist.

13. Vorrichtung nach einem der Ansprüche 10 bis 12,
**dadurch gekennzeichnet,**
**dass** der Abstreifer (22, 23) ein Rechteckprofil aufweist.

14. Vorrichtung nach einem der Ansprüche 10 bis 13,
**dadurch gekennzeichnet,**
**dass** die Abstreifeinrichtung (20, 21) mit einer Reinigungseinrichtung (32, 33) versehen ist.

15. Vorrichtung nach Anspruch 14,
**dadurch gekennzeichnet,**
**dass** die Reinigungseinrichtung (32, 3) Mittel zur Beaufschlagung der Abstreifkante (25, 26) oder der Walzenoberfläche (24) mit einem Reinigungsmedium aufweist.

16. Vorrichtung nach Anspruch 14 oder 15,
**dadurch gekennzeichnet,**
**dass** die Absteifeinrichtung (20, 21) einen Schwingungserzeuger aufweist zur Beaufschlagung der Abstreifer (22, 23) mit Schwingungen in Längsrichtung der Abstreifer.

## Claims

1. A method for removing coolant and/or lubricant from rolls of a roll stand (10), in which a rolled strip (14), in the direction (15) of strip travel, is conveyed through a roll gap (13) formed between working rolls (11, 12), wherein, on an inlet side and/or an outlet side of the roll stand, at least one scraping unit (20, 21) having a scraping edge (25, 26) rests against a roll surface (24) of a working roll or of a support roll (16, 17) supporting the working roll in the roll stand with contact pressure, wherein the contact pressure is changed as a function of the roll circumferential speed as an operating parameter of the rolling process,
**characterised in that** as an additional parameter for changing the contact pressure, a material or shape parameter of the scraping unit (20, 21) is used.

2. The method according to claim 1,
**characterised in that**
with an increase of the roll circumferential speed, the contact pressure is increased and with a decrease of the roll circumferential speed, the contact is reduced.

3. The method according to claim 2,
**characterised in that**
a continuous change in the contact pressure is effected as a function of the roll circumferential speed.

4. The method according to claim 2,
**characterised in that**
a discontinuous, in particular a stepwise change in the contact pressure is effected as a function of the roll circumferential speed.

5. The method according to one or more of the preceding claims,
**characterised in that**
as an additional parameter for changing the contact pressure, a material or shape parameter of the roll cooperating with the scraping unit (20, 21) is used.

6. The method according to one or more of the preceding claims,
**characterised in that**
as an additional parameter for changing the contact pressure, a parameter determined by the coolant/lubricant is used.

7. The method according to one of the preceding claims,
**characterised in that**
during a rolling pause, the scraping unit (20, 21) or the roll surface (24) facing the scraping unit is cleaned by means of a cleaning unit (32, 33) associated with the scraping unit.

8. The method according to claim 7,
**characterised in that**
during a rolling pause, a cleaning fluid is supplied to the scraping unit (20, 21) or the roll surface (24) by means of the cleaning unit (32, 33).

9. The method according to claim 7 or 8,
**characterised in that**
during a rolling pause, oscillations are supplied to the scraping unit (20, 21) in the longitudinal direction of the scraping edges (25, 26).

10. A device for removing coolant and/or lubricant from rolls of a roll stand (10), in which a rolled strip (14), in the direction (15) of strip travel, is conveyed through a roll gap (13) formed between working rolls (11, 12), comprising at least one scraping unit (20, 21) disposed on an inlet side and/or outlet side of the roll stand having a scraping edge (25, 26) extending transversely to the direction (15) of strip travel, a pressure unit associated with the scraping unit having at least one pressure means for supplying a compressive force to the scraping unit, in such a manner that the scraping edge of the scraping unit rests against a roll surface (24) of the working roll and/or of a support roll (16, 17) supporting the working roll in the roll stand with a contact pressure, wherein an control unit is associated with the pressure unit, which supplies an actuating variable to the pressure means as a function of an operating parameter of the rolling process, in such a manner that the scraping edge rests against the roll surface with a defined contact pressure,
**characterised in that**
the scraping unit (20, 21) comprises at least one scraper (22, 23), which is replaceably received in the scraping unit (20, 21) and comprises a profile with a plurality of parallel longitudinal edges and is received in the scraping unit at an angle of incline α relative to the direction (15) of strip travel, in such a manner that the scraping edge (25, 26) is formed by a longitudinal edge of the scraper.

11. The device according to claim 10,
**characterised in that**
the scraping unit (20, 21) is disposed at the roll stand (10) such that it cooperates with the upper and/or lower support roll (16, 17).

12. The device according to claim 11,
**characterised in that**
both on the inlet side and on the outlet side, the roll stand (10) comprises a scraping unit (20, 21) associated with the upper and/or lower support roll (16, 17).

13. The device according to one of the claims 10 to 12,
**characterised in that**
the scraper (22, 23) comprises a rectangular profile.

14. The device according to one of the claims 10 to 13,
**characterised in that**
the scraping unit (20, 21) is equipped with a cleaning unit (32, 33).

15. The device according to claim 14,
**characterised in that**
the cleaning unit (32, 3) comprises means for supplying a cleaning fluid to the scraping edge (25, 26) or the roll surface (24).

16. The device according to claim 14 or 15,
**characterised in that**
the scraping unit (20, 21) comprises an oscillator for supplying oscillations to the scrapers (22, 23) in the longitudinal direction of the scrapers.

## Revendications

1. Procédé d'élimination d'un fluide de refroidissement et/ou de lubrification des cylindres d'une cage (10) de laminoir, dans lequel une bande (14) laminée, dans la direction (15) de passage de la bande, est transportée à travers un entrefer de cylindres formé entre des cylindres (11, 12) de travail, au moins une unité (20, 21) de raclage ayant une arête (25, 26) de raclage, sur un côté de l'entrée et/ou un côté de la sortie de la cage de laminoir, butant contre une surface (24) de cylindre d'un cylindre de travail ou d'un cylindre (16, 17) d'appui, qui appuie le cylindre de travail dans la cage de laminoir, à pression de contact, la pression de contact étant changé en fonction de la vitesse périphérique des cylindres comme un paramètre de fonctionnement de l'opération de laminage,
**caractérisé en ce que**, comme paramètre supplémentaire pour le changement de la pression de contact, un paramètre de matériau ou de forme de l'unité (20, 21) de raclage est utilisé.

2. Procédé selon la revendication 1,
**caractérisé en ce que**
lors d'une augmentation de la vitesse périphérique des cylindres, la pression de contact est augmentée et lors d'une réduction de la vitesse périphérique des cylindres, le contact est réduit.

3. Procédé selon la revendication 2,
**caractérisé en ce que**
en fonction de la vitesse périphérique des cylindres, un changement continu de la pression de contact est effectué.

4. Procédé selon la revendication 2,
**caractérisé en ce que**
en fonction de la vitesse périphérique des cylindres, un changement discontinu, en particulier graduel, de la pression de contact est effectué.

5. Procédé selon une ou plusieurs des revendications précédentes,
**caractérisé en ce que**
comme paramètre supplémentaire pour le changement de la pression de contact, un paramètre de matériau ou de forme du cylindre qui coopère avec l'unité (20, 21) de raclage est utilisé.

6. Procédé selon une ou plusieurs des revendications précédentes,
**caractérisé en ce que**
comme paramètre supplémentaire pour le changement de la pression de contact, un paramètre qui est déterminé par le fluide de refroidissement/de lubrification est utilisé.

7. Procédé selon l'une quelconque des revendications précédentes,
**caractérisé en ce que**
l'unité (20, 21) de raclage ou la surface (24) de cylindre disposée en vis-à-vis de l'unité de raclage est nettoyée lors d'une pause de laminage au moyen d'une unité (32, 33) de nettoyage qui est associée à l'unité de raclage.

8. Procédé selon la revendication 7,
**caractérisé en ce que**
lors d'une pause de laminage, un milieu de nettoyage est appliqué sur l'unité (20, 21) de raclage ou sur la surface (24) de cylindre au moyen de l'unité (32, 33) de nettoyage.

9. Procédé selon la revendication 7 ou 8,
**caractérisé en ce que**
lors d'une pause de laminage, des vibrations sont appliquées sur l'unité (20, 21) de raclage dans la direction longitudinale des arêtes (25, 26) de raclage.

10. Dispositif d'élimination d'un fluide de refroidissement et/ou de lubrification des cylindres d'une cage (10) de laminoir, dans lequel une bande (14) laminée, dans la direction (15) de passage de la bande, est transportée à travers un entrefer de cylindres formé entre des cylindres (11, 12) de travail, comprenant au moins une unité (20, 21) de raclage disposée sur un côté de l'entrée et/ou un côté de la sortie de la cage de laminoir ayant une arête (25, 26) de raclage qui s'étend en travers de la direction (15) de passage de la bande, une unité de pression associée à l'unité de raclage ayant au moins un moyen de pression pour appliquer une force de compression sur l'unité de raclage, de telle manière que l'arête de raclage de l'unité de raclage bute contre une surface (15) de cylindre du cylindre de travail et/ou d'un cylindre (16, 17) d'appui, qui appuie le cylindre de travail dans la cage de laminoir, à pression de contact, une unité de commande étant associée à l'unité de pression, qui applique une valeur de réglage sur le moyen de pression en fonction d'un paramètre de fonctionnement de l'opération de laminage, de telle manière que l'arête de raclage bute contre la surface de cylindre à une pression de contact définie,
**caractérisé en ce que**
l'unité (20, 21) de raclage comprend au moins un racleur (22, 23), qui est reçu dans l'unité (20, 21) de raclage de manière remplaçable et comprend un profil avec une pluralité d'arêtes longitudinales parallèles et est reçu dans l'unité de raclage sous un angle d'inclinaison α relativement à la direction (15) de passage de la bande, de telle manière que l'arête (25, 26) de raclage est formée par une arête longitudinale du racleur.

11. Dispositif selon la revendication 10,
**caractérisé en ce que**
l'unité (20, 21) de raclage est disposé sur la cage (10) de laminoir de telle façon qu'elle coopère avec le cylindre (16, 17) d'appui supérieur et/ou inférieur.

12. Dispositif selon la revendication 11,
**caractérisé en ce que**
tant sur le côté de l'entrée que sur le côté de la sortie, la cage (10) de laminoir comprend une unité (20, 21) de raclage qui est associée au cylindre (16 17) supérieur et/ou inférieur.

13. Dispositif selon l'une quelconque des revendications 10 à 12,
**caractérisé en ce que**
le racleur (22, 23) comprend un profil rectangulaire.

14. Dispositif selon l'une quelconque des revendications 10 à 13,
**caractérisé en ce que**
l'unité de raclage (20, 21) est munie d'une unité (32, 33) de nettoyage.

15. Dispositif selon la revendication 14,
**caractérisé en ce que**
l'unité (32, 3) de nettoyage comprend des moyens pour appliquer un milieu de nettoyage sur l'arête de raclage (25, 26) ou sur la surface de cylindre (24).

16. Dispositif selon la revendication 14 ou 15,
**caractérisé en ce que**
l'unité de raclage (20, 21) comprend un générateur de vibrations pour appliquer des vibrations sur les racleurs (22, 23) dans la direction longitudinale des racleurs.
